# EUROPÄISCHE PATENTSCHRIFT

(11) **EP 0 595 362 B1**
(45) Veröffentlichungstag und Bekanntmachung des Hinweises auf die Patenterteilung: **19.06.1996**
(21) Anmeldenummer: 93117654.9
(22) Anmeldetag: 30.10.1993
(51) Int. Cl.: B65B 67/12, B65F 1/06

(54) **Vorrichtung zur Halterung von Abfalltüten**
Holding device for refuse bags
Dispositif de fixage pour sachets à ordures

(30) Priorität: 30.10.1992 DE 4236689
(43) Veröffentlichungstag der Anmeldung: 04.05.1994
(73) Patentinhaber: Hansen, Jan, D-64289 Darmstadt (DE)
(72) Erfinder: Hansen, Jan, D-64289 Darmstadt (DE)
(74) Vertreter: Mierswa, Klaus, Dipl.-Ing.

(56) Entgegenhaltungen:
- EP-A- 0 198 305
- AT-B- 336 501
- DE-A- 2 354 900
- DE-A- 2 602 311
- DE-A- 2 701 944
- US-A- 3 226 070

## Beschreibung

### Technisches Gebiet:

Die Erfindung betrifft eine Vorrichtung zur Halterung von Abfalltüten, mit einem diese Haltebügel verbindenden Gelenkmechanismus und zumindest einem Tretbügel, der eine Fußkraft über den Gelenkmechanismus auf zumindest einen der Haltebügel überträgt, gemäß dem Oberbegriff des Patentanspruchs 1.

### Stand der Technik:

In Haushalten oder Geschäften werden zur Abfallsammlung Abfalltüten oder -beutel eingesetzt, die an einer Vorrichtung befestigt werden und die in eine geschlossene und eine geöffnete Stellung gebracht werden können.

Müllbehälter mit flexiblen Einsätzen sind an sich bekannt. Durch die US-A-3,226,070 ist ein Bügelgestell bekanntgeworden, welches ähnlich einem Schirmständer zwei dreieckförmige Standbügel aufweist, zwischen denen im Bereich der oberen Enden zwei bewegliche Bügel angeordnet sind, zwischen denen eine Abfalltüte eingehängt wird, wobei zum Schließen der Abfalltüte die Klappbügel durch die Person aufeinanderzu bewegt werden müssen. Durch die DE-U-72 13 432 ist ein ähnliches Drahtbügelgestell zum Haltern einer Mülltüte bekanntgeworden, das aus zwei Stahldrahtdreiecken besteht, die durch ein Bodenblech und Querdrähte zu einem Ständer vereinigt sind. Im oberen Bereich ist ein drehbarer Klappbügel mit Öffnungshebel angeordnet, die Laschen aufweisen, auf die und zwischen den Klappbügeln und dem Öffnungshebel eine Abfalltüte eingehängt ist. Zum Öffnen muß man den Öffnungshebel von Hand niederdrücken.

In der DE-C-3 222 232 ist ein Müllsammler beschrieben, der einen Innenbehälter und einen zweischaligen Klappmantel aufweist, dessen Mantelteile um eine untere waagrechte Achse schwenkbar und mittels einer schwenkbaren Kupplung verbunden sind. Jeder Mantelteil ist nochmals um eine eigene Achse schwenkbar, die in der Nähe seines Außenrandes liegt; an beiden Mantelteilen ist eine Trittleiste angeordnet. Innerhalb der Mantelteile ist ein herausnehmbarer Innenbehälter zur Aufnahme des Mülls angeordnet.

Die letztgenannte Vorrichtung ist im Aufbau aufwendig und kompliziert und gestattet nicht das Einhängen einer Abfalltüte, sondern es muß ein Eimer eingestellt werden. Bei den beschriebenen Bügelgestellen können wohl Abfalltüten verwendet werden, jedoch müssen die Bügelgestelle zum Öffnen der Abfalltüten für eine Müllablage von Hand bedient bzw. kann das Öffnen der Klappvorrichtung mit dem Fuß nur von einer Seite der Vorrichtung aus bewerkstelligt werden.

### Aufgabe der Erfindung:

Die Erfindung hat die Aufgabe, eine unkomplizierte Vorrichtung der eingangs genannten Gattung für Abfalltüten zu schaffen, die ein problemloses Einhängen sowie Öffnen der Abfalltüte im Gebrauch ermöglicht, wobei bei Nichtbenutzung die Vorrichtung selbsttätig in der Schließstellung sich befinden soll, und beim Benutzen der Vorrichtung die Hände für das Entsorgen des Abfalls frei sein sollen.

### Offenbarung der Erfindung und deren Vorteile:

Die Lösung der Aufgabe besteht erfindungsgemäß darin, daß a) die beiden Haltebügel in geschlossenem Ruhezustand der Vorrichtung aufeinanderzu geneigt sind, b) zwischen jeweils dem einem Standfuß des einen Haltebügels zum gegenüberliegenden Standfuß des anderen Haltebügels sich je ein Gelenkmechanismus erstreckt und c) die Enden je eines Tretbügels, die über die Verbindungslinie der beiden Standfüße des Haltebügels hinausragen, mit den beiden Standfüßen jeweils ein-und-desselben Haltebügels verbunden sind, so daß jeweils ein Ende eines Tretbügels, eines Haltebügels und eines Gelenkmechanismusses je an einem Standfuß zusammenstoßend miteinander verbunden sind, wobei jeder Standfuß einen Drehpunkt darstellt. Weitere vorteilhafte Ausgestaltungen der Erfindung sind in den Unteransprüchen gekennzeichnet.

Die mit der Erfindung erzielten Vorteile bestehen insbesondere darin, daß die Vorrichtung unkompliziert aus wenigen Teilen besteht, die zusammensteckbar sind, wobei die Vorrichtung ein problemloses Einhängen sowie Öffnen der Abfalltüte im Gebrauch ermöglicht. Diese einfache Konstruktion und das mechanische Prinzip machen eine kostengünstige Herstellung möglich. Das geringe Gewicht und die Handgriffe ermöglichen, daß die Vorrichtung flexibel an jeden benötigten Platz gestellt werden kann. Das Benutzen von Abfalltüten hat den Vorteil, daß nur ein Weg zur Entsorgungsstelle gemacht werden muß, da die Abfalltüte mit Inhalt ensorgt wird und Reinigen eines Abfallbehälters entfällt. Für die Vorrichtung können gebrauchte, handelsübliche Tragtüten benutzt werden, die auf diese Weise wiederverwertet werden.

Bei Nichtbenutzung der Vorrichtung befindet sich dieselbe selbsttätig in der Schließstellung. Vorteilhaft kann die Vorrichtung mindestens von einer Seite mit dem Fuß bedient werden, so daß beim Benutzen der Vorrichtung die Hände für das Entsorgen des Abfalls frei sind. In vorteilhafter Weise wird durch das Betätigen eines Trethebels, der auf das Gelenk zum Öffnen einwirkt, die Vorrichtung in eine Offenstellung gebracht, wonach anschließend durch rückstellende Federkraft, die auf das Gelenk einwirkt und durch die Gewichtskraft der Abfalltüte und der nach oben strebenden Bügel die Abfalltüte selbsttätig in die Schließstellung geschlossen wird.

### Kurzbeschreibung der Zeichnung, in der zeigen:

- Figur 1: eine perspektivische Darstellung eines Beispiels einer Vorrichtung in geschlossem Zustand.
- Figur 2: eine perspektivische Darstellung der geschlossenen Vorrichtung der Figur 1 mit eingehängter Abfalltüte
- Figur 3: eine perspektivische Darstellung der geöffneten Vorrichtung der Figur 1 mit eingehängter Abfalltüte
- Figur 4: eine Seitenansicht eines weiteren Beispiels einer Vorrichtung ähnlich der der Figur 1 in geschlossenem Zustand,
- Figur 5: einen vergrößerten Schnitt durch einen Standfuß gemäß der Vorrichtung der Figur 1 zur Darstellung der Steckverbindung für den Tretbügel, Gelenkhebel und einen der Haltebügel
- Figur 6: eine Darstellung eines weiteren Beispiels einer Vorrichtung mit einem Knickschlauchgelenk und
- Figur 7: die Vorrichtung der Figur 1 in geöffnetem Zustand mit einer menschlichen Bezugsfigur
Die Figur 1 zeigt ein Beispiel einer erfindungsgemäßen Vorrichtung ohne eingehängte Abfalltüte aus Papier oder Plastik. Die Vorrichtung besteht im Prinzip aus einer Basisebene, auf der sich zwei nach oben aufeinanderzu gerichtete Ebenen aufspannen, die zueinander geneigt sind und sich an ihren oben Rändern berühren. Die Basisebene wird beispielsweise gebildet durch vier Standfüße 4,4',4'',4''', die ein Quadrat aufspannen und im gezeigten Beispiel Kugeln 4,4',4'',4''' sind, die sich gegenüberliegende, fluchtende Bohrungen 13, 13' (Figur 5) in der durch die Kugeln aufgespannnten Ebene aufweisen. In den nach außen weisenden, voneinander abgewandten Bohrungen 13' zweier Kugeln 4, 4' sind die Enden 1'',1''' je eines Tretbügels 1 eingesteckt, die aus einer Stange 1 bestehen können, deren Enden 1'',1''' die Länge l aufweisen und rechtwinklig zur Stange 1 abgebogen sein können und einen Hebelarm der Länge l darstellen. In die nach innen, aufeinander zugewandten Bohrungen 13 zweier Kugeln 4,4' sind die Enden eines Gelenkes gesteckt, welches im gezeigten Beispiel je ein elastisches Schlauchmaterial 5, 5' ist. Dieses Schlauchmaterial ist elastisch und kann gebogen oder geknickt werden.

Des weiteren weisen die Kugeln 4,4',4'',4''' je eine zur aufgespannten Ebene geneigte Bohrung 12 (Figur 5) auf, die zur Bohrung 13 einen Winkel < 90 Grad und zur Bohrung 13' einen Winkel > 90 Grad bildet. In je eine geneigte Bohrung 12 zweier mittels der Tretbügel 1, 1' verbundener Kugeln 4,4',4'', 4''' sind die beiden Enden von zwei Haltebügeln 2, 3 gesteckt, die je aus zwei zueinander parallelen Schenkeln 2', 2'' bzw. 3', 3'' bestehen, die mittels je einer Querverbindung 2''',3''' miteinander verbunden sind, die mittig zu zweimal rechtwinklig abgebogenen Handgriffen 6, 6' gebogen sind, die sich an ihren oberen Enden berühren. Die Haltebügeln 2, 3 spannen somit zwei nach oben aufeinanderzu gerichtete Ebenen auf, die sich oben mit ihren Handgriffen 6, 6' berühren.

Die Vorrichtung besteht somit aus gebogenem Stangenmaterial, elastischem Schlauchmaterial 5, 5' und Kugelstandfüßen 4,4',4'',4''', die zugleich die Funktion jeweils eines Drehpunktes haben. Die wesentlichen Aufbaumerkmale sind die beiden Haltebügel 2, 3, an denen eine Abfalltüte 7 (Figuren 2 und 3) befestigt werden kann und die über einen Gelenkmechanismus mit ein oder mehreren Gelenken miteinander verbunden sind, zwei Tretbügel 1,1', die von jeweils einer Seite mit einer Fußbewegung zu bedienen sind, vier Standfüße 4,4',4'',4''', die auf dem Boden stehen und an denen jeweils ein Haltebügel 2, 3, jeweils ein Tretbügel 1, 1' und je ein Gelenkhebel 10, 11 des Gelenkmechanismusses (Figur 4) oder statt derselben zwei Knickschlauchgelenke 12 befestigt sind, durch die sich die Vorrichtung öffnen und schließen läßt; Tretbügel, Gelenkschlauch oder Gelenkhebel liegen auf einer horizontalen Linie. Auf den Gelenkmechanismus wirkt somit ein Federmechanismus ein, der die Vorrichtung von dem Zustand der Offenstellung in eine Schließstellung bringt.

Figur 2 zeigt die geschlossene Vorrichtung mit einer eingehängten Abfalltüte 7, die an ihrem oberen Öffnungsrand je einen Henkel 8, 8' aufweist. Als Abfalltüten können sowohl für den Zweck der Abfallsammlung hergestellte Tüten als auch handelsübliche Abfalltüten verwendet werden. Die Henkel 8, 8' der Abfalltüte werden an die Haltebügel 2, 3 an Handgriffbereichen eingehängt, die in der Mitte des Haltebügels 2, 3 bzw. der Querverbindungen 2''', 3''' sich befinden und als obere Handgriffe 6, 6' (Figuren 2 und 3) gestaltet sind, so daß die Abfalltüte 7 durch die Haltebügel 2, 3 in einer geschlossenen Form gehalten wird. Mittels dieses Handgriffbereiches bzw. dieser Handgriffe 6, 6' ist es möglich, die Vorrichtung mit oder ohne eingehängte Abfalltüte 7 anzuheben und an den gewünschten Platz zu stellen.

Die Figuren 3 und 6 zeigen die Vorrichtung mit einer Abfalltüte 7 aus Papier oder Plastik im geöffneten Zustand. Beide Tretbügel 1,1' berühren den Boden, weshalb sich die beiden Haltebügel 2, 3 voneinander wegbewegt haben und sich nunmehr im gespreizten Zustand befinden.

Die Figur 4 zeigt eine weitere Vorrichtung ähnlich derjenigen der Figuren 1 bis 3. Die Vorrichtung besitzt ein Gelenk 9, das zwischen zwei identischen Gelenkhebeln 10, 11 liegt und eine Drehbewegung ausführen kann. Die Gelenkhebel 10, 11 haben jeweils einen Drehpunkt 16 (Figur 5), der den Boden berührt, d. h. die Standfüße 4,4',4'',4''' haben Drehpunktfunktion. Die Gelenkhebel 10, 11 sind duch das Gelenk 9 miteinander verbunden. Die weiteren drei Elemente sind wiederum die Haltebügel 2, 3, an denen eine Abfalltüte 7 befestigt werden kann, die Tretbügel 1, 1', die mit Hebelkraft die Vorrichung zum Öffnen bringen, und ein Gelenk 9 mit Gelenkhebel 10, 11, die das Gelenk 9 mit den Standfüßen 4,4',4'',4''' verbinden.

Figur 5 zeigt einen Querschnitt durch einen kugelförmigen Standfuß 4''', der wiederum als Verbindungselement für den zugehörigen Haltebügel 3, den Tretbügel 1' sowie den Gelenkhebel 11 dient. Diese drei stabförmigen Elemente werden mit Steckverbindung an den Standfüßen befestigt bzw. in die Bohrungen 12, 13, 13' innerhalb der Standfüße 4,4',4'',4''' gesteckt.

Figur 6 zeigt den Querschnitt eines weiteren Knickschlauchgelenks. In jeweils beide Kugelstandfüße 4,4''' bzw. 4',4'' sind Gelenkhebel 15,15' gesteckt. Auf diese ist ein elastischer Schlauch 16 gezogen, wodurch eine Gelenkfunktion hergestellt wird. Im geschlossenen Zustand der Haltebügel 2, 3 befindet sich das Knickschlauchgelenk 15-15'-16 in einer entspannten Ruhelage. Ist die Vorrichtung geöffnet, befindet sich das Knickschlauchgelenk 15-15'-16 durch die Dehnung in einer gespannten Phase und übt eine Kraftwirkung in Richtung des geschlossenen Zustand aus.

In Figur 7 ist eine menschliche Figur gezeigt, die die Vorrichtung öffnet und ein Abfallstück 17 in die geöffnete Abfalltüte 7 wirft, um die Bedienbarkeit und Proportionen zu zeigen. Die Figur steht vor einer der beiden Seiten mit einem Tretbügel 1, durch die sich die Vorrichtung öffnen läßt.

Der Gelenkmechanismus kann auch ein stabförmiges Element oder ein Federmechanismus sein. Tretbügel 1,1', Haltebügel 2, 3 oder Gelenkhebel 5, 5', 10, 11, 15, 15' können aus Stangenmaterial, vorzugsweise Rohrmaterial, gefertigt sein. Des weiteren können die Haltebügel 2, 3 aufeinanderzu gebogen sein und in Schließstellung der Vorrichtung eine nach außen gerichtete Wölbung aufweisen.

### Gewerbliche Anwendbarkeit:

Der Gegenstand der Vorrichtung ist im Abfall-Entsorgungsbereich als Halter von Abfalltüten aus Papier und Plastik anwendbar, die innerhalb der Vorrichtung aufgehängt sind, wobei bei Nichtbenutzung der Vorrichtung die Abfalltüte geschlossen ist, um Geruchsbelästigungen zu vermeiden.

## Patentansprüche

1. Vorrichtung zur Halterung einer Abfalltüte (7), bestehend aus zwei nach oben gerichteten, beweglichen Haltebügeln (2,3) mit Standfüßen (4,4',4'',4'''), einem die Haltebügel (2,3) verbindenden Gelenkmechanismus (5,5';9;15, 15',16) und zumindest einem am Gelenkmechanismus angreifenden, mit dem Fuß zu bedienenden Tretbügel (1,1'), der zum Öffnen der Haltebügel (2,3) eine Kraß über den Gelenkmechanismus auf zumindest einen der Haltebügel zu übertragen imstande ist, an deren oberen Enden die Abfalltüte (7) zu befestigen ist, wobei
die beiden Haltebügel (2,3) in geschlossenem Ruhezustand der Vorrichtung aufeinanderzu geneigt sind, dadurch gekennzeichnet, daß
zwischen jeweils dem einen Standfuß (4,4',4'',4''') des einen Haltebügels (2,3) zum gegenüberliegenden Standfuß (4,4',4'',4''') des anderen Haltebügels (2,3) sich je ein Gelenkmechanismus (5,5';9;15,15',16) erstreckt und
die Enden (1'',1''') je eines Tretbügels (1,1'), die über die Verbindungslinie der beiden Standfüße (4,4';4'',4''') des Haltebügels (,2,3) hinausragen, mit den beiden Standfüßen (4,4';4'',4''') jeweils ein-und-desselben Haltebügels (2,3) verbunden sind, so daß jeweils ein Ende eines Tretbügels (1,1'), eines Haltebügels (2,3) und eines Gelenkmechanismusses (5,5';9;15,15',16) je an einem Standfuß (4,4',4'',4''') zusammenstoßend miteinander verbunden sind, wobei jeder Standfuß (4,4',4'',4''') einen Drehpunkt darstellt.

2. Vorrichtung nach Anspruch 1, dadurch gekennzeichnet,
daß der Gelenkmechanismus mindestens ein aus einem elastischen Material bestehendes Knickgelenk (5,5';15,15') aufweist, das aus einem Rückstellkräfte erzeugenden, federnden bzw. elastischen Material (16) besteht, wobei der Gelenkmechanismus in der Schließstellung eine entspannte Lage und in der Offenstellung eine gespannte Lage besitzt.

3. Vorrichtung nach Anspruch 1 oder 2, dadurch gekennzeichnet,
daß der Gelenkmechanismus aus zwei Gelenkhebeln (15,15') besteht, die durch einen aufgeschobenen elastischen Schlauch (16) miteinander verbunden sind.

4. Vorrichtung nach Anspruch 1 oder 2, dadurch gekennzeichnet,
daß der Gelenkmechanismus aus zwei oder mehr Gelenkhebeln (10,11) besteht, die durch ein Gelenk (9) miteinander verbunden sind.

5. Vorrichtung nach Anspruch 1 oder 2, dadurch gekennzeichnet,
daß der Gelenkmechanismus ein stabförmiges Element oder ein Federmechanismus ist.

6. Vorrichtung nach Anspruch 1 oder 2, dadurch gekennzeichnet,
daß die Tretbügel (1,1'), die Haltebügel (2,3) und die Knickgelenke (5,5'; 15,15') jeweils mittels Steckverbindungen lösbar an den Standfüßen (4,4', 4'',4''') befestigt sind.

7. Vorrichtung nach Anspruch 1 oder 6, dadurch gekennzeichnet,
daß die Standfüße (4,4', 4'',4''') kugelförmige Verbindungselemente sind.

8. Vorrichtung nach Anspruch 1 oder 2, dadurch gekennzeichnet,
daß die obere Teile (2''',3''') der Haltebügel (2,3) als Tragegriffe (6,6') ausgebildet sind, die gleichzeitig zur Befestigung der Abfalltüte (7) dienen.

9. Vorrichtung nach Anspruch 1 oder 2, dadurch gekennzeichnet,
daß Tretbügel (1,1'), Haltebügel (2,3) oder Gelenkhebel (5,5',10,11,15,15') aus Stangenmaterial, vorzugsweise Rohrmaterial, gefertigt sind.

10. Vorrichtung nach Anspruch 1 oder 2, dadurch gekennzeichnet,
daß die Gewichtskraft der Abfalltüte (7) und der Haltebügel (2,3) als Schließkraft der Vorrichtung auf dieselbe einwirken.

11. Vorrichtung nach Anspruch 1 oder 2, dadurch gekennzeichnet,
daß die Haltebügel (2,3) aufeinanderzu gebogen sind und in Schließstellung der Vorrichtung eine nach außen gerichtete Wölbung aufweisen.

## Claims

1. Device for holding a garbage bag (7), consisting of two movable holding bars (2, 3) facing upwards, said device having feet (4, 4'; 4'', 4'''), a joint mechanism (5, 5'; 9; 15, 15', 16) connecting the holding bars (2, 3) and at least one stepping bar (1, 1') that engages with the joint mechanism and that is operated by the foot, which, in order to open the holding bars (2, 3), is capable of transmitting a force via the joint mechanism to at least one of the holding bars at whose upper ends the garbage bag (7) is to be secured, whereby the two holding bars (2, 3) are slanted towards each other in the closed resting position of the device,
characterized in that a joint mechanism (5, 5'; 9; 15, 15', 16) extends between one foot (4, 4'; 4'', 4''') of one holding bar (2, 3) towards the opposite foot (4, 4'; 4'', 4''') of the other holding bar (2, 3), and in that the ends (1'', 1''') of each stepping bar (1, 1'), which protrude beyond the connection line of the two feet (4, 4'; 4'', 4''') of the holding bar (2, 3), are each connected with the two feet (4, 4'; 4'', 4''') of one and the same holding bar (2, 3) so that one end of a stepping bar (1, 1'), of a holding bar (2, 3) and of a joint mechanism (5, 5'; 9; 15, 15', 16) are each butt-jointed to each other at one foot (4, 4'; 4'', 4'''), whereby each foot (4, 4'; 4'', 4''') constitutes a pivot.

2. Device according to Claim 1, characterized in that
the joint mechanism has at least one articulated joint (5, 5'; 15, 15') made of a flexible material that is made of a springy or elastic material (16) that has recovery capability, whereby the joint mechanism is in a relaxed state in the closed position and in a tensioned state in the open position.

3. Device according to Claim 1 or 2, characterized in that
the joint mechanism consists of two articulated levers (15, 15') which are connected to each other by a slip-on elastic tube (16).

4. Device according to Claim 1 or 2, characterized in that
the joint mechanism consists of two or more articulated levers (10, 11) which are connected by a joint (9).

5. Device according to Claim 1 or 2, characterized in that
the joint mechanism is a rod-like element or a spring mechanism.

6. Device according to Claim 1 or 2, characterized in that
the stepping bars (1, 1'), the holding bars (2, 3) and the articulated joints (5, 5'; 15, 15') are each detachably secured to the feet (4, 4'; 4'', 4''') by means of snap-on connections.

7. Device according to Claim 1 or 6, characterized in that
the feet (4, 4'; 4'', 4''') are spherical connection elements.

8. Device according to Claim 1 or 2, characterized in that
the upper parts (2''', 3''') of the holding bars (2, 3) are configured as carrying handles (6, 6') which, at the same time, serve to secure the garbage bag (7).

9. Device according to Claim 1 or 2, characterized in that
the stepping bars (1, 1'), the holding bars (2, 3) or the articulated levers (5, 5', 10, 11, 15, 15') are made of rod-shaped material, preferably tubular material.

10. Device according to Claim 1 or 2, characterized in that
the weight of the garbage bag (7) and of the holding bars (2, 3), as the force that closes the device, is exerted on said device.

11. Device according to Claim 1 or 2, characterized in that
the holding bars (2, 3) are curved toward each other and, in the closed position of the device, have a curvature facing outwards.

## Revendications

1. Dispositif de fixage d'un sac à ordures (7) consistant en deux montants mobiles en forme d'étriers (2,3) pourvus de pieds d'appui (4,4',4'',4'''), en un mécanisme d'articulation (5,5';9;15,15',16) reliant les montants (2,3), et en au moins un pied presseur (1,1') pour l'ouverture des montants (2,3) ayant prise sur le mécanisme articulé, et qui est à même de transmettre audit mécanisme articulé une force sur au moins l'un des montants, à l'extrémité supérieure desquels est maintenu le sac à ordures (7), les deux montants (2,3) étant inclinés l'un contre l'autre lorsque le dispositif est fermée en position inopérante,
caractérisé en ce que,
entre l'un des pieds d'appui (4,4',4'',4''') de l'un des montants (2,3) et le pied d'appui opposé (4,4',4'',4''') de l'autre montant (2,3) s'étend un mécanisme d'articulation (5,5';9;15,15',16) respectivement, et que les extrémités (1'',1''') de chacun des pieds presseurs (1,1') qui dépassent la ligne de jonction entre les deux pieds d'appui (4,4';4'',4''') des montants (2,3) sont reliées aux deux pieds d'appui (4,4';4'',4''') d'un même montant (2,3), de sorte qu'une extrémité respectivement d'un pied presseur (1,1') d'un montant (2,3) et d'un mécanisme d'articulation (5,5';9;15,15',16) se rencontrent dans un pied d'appui (4,4',4'',4''') où ils sont joints entre eux, chaque pied d'appui (4,4',4'',4''') constituant un pivot.

2. Dispositif selon la revendication 1, caractérisé en ce que le mécanisme articulé comprend au moins une articulation plante (5,5';9;15,15') consistant en un matériau élastique (16) engendrant des forces de rappelle mécanisme articulé étant en position détendue lorsque les montants sont fermés et en position tendue lorsque les montants sont ouverts.

3. Dispositif selon l'une quelconque des revendications 1 et 2, caractérisé en ce que le mécanisme articulé consiste en deux leviers d'articulation (15,15') reliés entre eux par un tuyau flexible (16) qui a été fait glisser sur ceux-ci.

4. Dispositif selon l'une quelconque des revendications 1 et 2, caractérisé en ce que le mécanisme articulé consiste en deux ou plusieurs leviers d'articulation (10,11) reliées entre eux par une articulation (9).

5. Dispositif selon l'une quelconque des revendications 1 et 2, caractérisé en ce que le mécanisme d'articulation consiste en un élément en forme de barre ou en un mécanisme à ressort.

6. Dispositif selon l'une quelconque des revendications 1 ou 2, caractérisé en ce que les pieds presseurs (1,1'), les montants (2,3) et es articulations plantes (5,5';15, 15') s'emboîtent dans les pieds d'appui (4,4',4'',4''') de façon détachable.

7. Dispositif selon l'une quelconque des revendications 1 et 6, caractérisé en ce que les pieds d'appui (4,4',4'',4''') sont des éléments de raccord sphériques.

8. Dispositif selon l'une quelconque des revendications 1 et 2, caractérisé en ce que les parties supérieures (2''',3''') des montants (2,3) ont la forme de poignées (6,6') qui servent en même temps à maintenir le sac à ordures (7).

9. Dispositif selon l'une quelconque des revendications 1 et 2, caractérisé en ce que les pieds presseurs (1,1'), les montants (2,3) ou les leviers d'articulation (5,5',10,11,15,15') sont des barres fabriquées de préférence dans des matériaux tubulaires.

10. Dispositif selon l'une quelconque des revendications 1 et 2, caractérisé en ce que le poids du sac à ordures (7) et le poids des montants (2,3) agissent sur le dispositif comme force de fermeture.

11. Dispositif selon l'une quelconque des revendications 1 et 2, caractérisé en ce que les montants (2,3) sont inclinés l'un vers l'autre et sont bombés vers l'extérieur lorsque le dispositif est fermée.
